# EUROPÄISCHE PATENTSCHRIFT

(11) **EP 2 812 629 B1**
(45) Veröffentlichungstag und Bekanntmachung des Hinweises auf die Patenterteilung: **30.12.2015**
(21) Anmeldenummer: 13706910.0
(22) Anmeldetag: 19.01.2013
(51) Int. Cl.: F21V 7/00, F21V 7/06, F21V 7/08, F21V 7/09, F21V 31/00, F21S 8/00, F21Y 101/02

(54) **REFLEKTORSTRAHLER**
REFLECTOR EMITTER
PROJECTEUR À RÉFLECTEUR

(30) Priorität: 10.02.2012 DE 102012003071
(43) Veröffentlichungstag der Anmeldung: 17.12.2014
(73) Patentinhaber: Alfred-Wegener-Institut Helmholtz-Zentrum für Polar- und Meeresforschung, 27570 Bremerhaven (DE)
(72) Erfinder: SCHULZ, Jan, 26316 Varel, Obenstrohe (DE); ROHDE, Peter, 27570 Bremerhaven (DE); POTTHOFF, Michael, DK-3000 Helsingör (DK)
(86) Internationale Anmeldenummer: PCT/DE2013/000044
(87) Internationale Veröffentlichungsnummer: WO 2013/117178

(56) Entgegenhaltungen:
- EP-A1- 2 119 958
- DE-A1-102006 044 019
- US-A- 1 935 729

## Beschreibung

Die Erfindung bezieht sich auf einen Reflektorstrahler, der der Erzeugung eines in eine Hauptabstrahlrichtung gerichteten Strahls dient, mit einem kombinierten Reflektor. Dieser setzt sich aus zwei oder mehr verspiegelten Rotationsellipsoidenabschnitt und einem zentralen Hohlspiegel zusammen. Jeder Rotationsellipsoidenabschnitt ist aus einem Rotationsellipsoiden gebildet, der in einer durch beide Brennpunkte verlaufenden Längsschnittebene und in einer dazu senkrecht zwischen seinem Mittelpunkt und einem seiner Brennpunkte verlaufenden Querschnittebene geschnitten ist. Dabei liegt der eine Brennpunkt innerhalb und der andere Brennpunkt außerhalb jedes Rotationsellipsoidenabschnitts. Der Hohlspiegel ist aus einem zumindest einen Brennpunkt aufweisenden, in einer Schnittebene geschnittenen Hohlkörper gebildet. Rotationsellipsoidenabschnitte und Hohlspiegel weisen jeweils eine Öffnung auf, die einander entgegengerichtet angeordnet sind. Die außerhalb liegenden Brennpunkte der Rotationsellipsoidenabschnitte und der Brennpunkt des Hohlspiegels fallen zusammen. Die Rotationsellipsoidenabschnitte sind gleichmäßig um den zentralen Hohlspiegel herum angeordnet. Weiterhin umfasst der Reflektorstrahler eine gegenüber dem Hohlspiegel auf der Seite der Rotationsellipsoidenabschnitte angeordnete Apertur, zumindest zwei, jeweils im innerhalb des Rotationsellipsoidenabschnitts liegenden Brennpunkt angeordnete Strahlungsquellen mit bekannter Abstrahlcharakteristik und weitere innere Verspiegelungen.

Derartige Reflektorstrahler weisen eine besonders hohe Lichtausbeute beziehungsweise geringe Verluste durch Streuung auf. Alle Strahlen, die von der Strahlungsquelle ausgehen und den verspiegelten Rotationsellipsoidenabschnitt treffen, werden in den zweiten Brennpunkt des Rotationsellipsoiden und damit in den Brennpunkt des Hohlspiegels reflektiert. Der Hohlspiegel reflektiert das Licht in einem kollimierten Strahl in Hauptabstrahlrichtung durch die Apertur. Bereits bei einer Lichtquelle kann die Strahlkollimierung zu einer Intensitätserhöhung führen. Insbesondere kann mit derartigen Reflektorstrahlern das Licht von mehreren, in der Regel lichtschwächeren Strahlungsquellen zu einem einzigen starken Strahl gebündelt werden. Derartige Anordnungen können für Anwendungen eingesetzt werden, bei denen einen hohe Lichtausbeute bei vorgegebenen Abstrahlwinkeln von Vorteil ist.

### Stand der Technik

Die US 2005/0094402 A1 offenbart einen als Autoscheinwerfer einsetzbaren Reflektorstrahler, bei dem ein Spiegel in Form eines Rotationsellipsoidenabschnitts mit einer Strahlungsquelle in dem einen vorhandenen Brennpunkt so hinter einem weiteren Hohlspiegel, der als Paraboloidenabschnitt ausgebildet ist, angeordnet wird, dass die Brennpunkte des Rotationsellipsoidenabschnitts und des Paraboloidenabschnitts in einer gemeinsamen Ebene senkrecht zur Mittellinie des Rotationsellipsoidenabschnitts liegen. Dadurch werden alle Strahlen der Strahlungsquelle von dem Rotationsellipsoidenabschnitt in den Paraboloidenabschnitt reflektiert, der aus einem Rotationsparaboloiden durch Abschneiden seines geschlossenen Endes entsteht, sodass sich zwei parallele Öffnungen ergeben. Durch Anordnung eines weiteren ebenen Spiegels in der Mittelachse des Paraboloidenabschnitts wird eine Anzahl von Strahlen, die von der nicht punktförmigen sondern in der Länge ausgedehnten Strahlungsquelle ausgehen, zusätzlich in den oberen Teil des Paraboloidenabschnitts reflektiert und verstärken den bei Kraftfahrzeugen gewünschten Abblendlichteffekt, indem der Hauptstrahl leicht nach unten auf die Straße gerichtet ist. Diese Form des Scheinwerfers erzeugt in der Mitte des Strahls aber eine kreisförmige Dunkelzone vom Durchmesser des abgeschnittenen Endes des Paraboloidenabschnitts und weist damit trotz der mit der Entfernung zunehmenden Diffusion keine gleichmäßige Ausleuchtung auf.

Aus JP 2003065805 A ist ein im Aufbau ähnlicher Reflektorstrahler mit zumindest zwei Strahlungsquellen, mehreren den Strahlungsquellen zugeordneten Rotationsellipsoidenabschnitten und einem zentralen Hohlspiegel bekannt, bei dem der zentrale Hohlspiegel jedoch aus einem konvexen Paraboloidenabschnitt gebildet wird. Somit weist die Öffnung des Hohlspiegels von der Apertur weg. Insbesondere am der Apertur gegenüberliegenden Scheitelpunkt des Paraboloidenabschnitts ergeben sich schwierige Reflexionsverhältnisse aufgrund des nur virtuellen Brennpunkt innerhalb des Paraboloidenabschnitts. Eine Abstrahlung in die gewünschte Hauptabstrahlrichtung ist hier schwer umsetzbar. Des Weiteren kann der zentrale Hohlspiegel nur als Paraboloid mit einem einzigen Brennpunkt ausgeführt sein, da bei Verwendung einer ellipsoiden Kontur die Strahlen aus dem zweiten virtuellen Brennpunkt divergieren in die Rotationsellipsoidenabschnitte würden. Des Weiteren sind die Strahlungsquellen auf einem Kegelstumpf und damit zum Hohlspiegel verkippt angeordnet. Dabei zeigt die Verkippung aber vom virtuellen Brennpunkt des konvexen Hohlspiegels weg, es ergibt sich ein stumpfer Kippwinkel von über 180°. Eine Verkippung der Rotationsellipsoidenabschnitte bzw. deren Längsschnittebenen gegenüber der Schnittebene des paraboloiden Hohlspiegels wird nicht gelehrt. Ebenso werden alle Komponenten des Reflektorstrahlers nur einzeln und schematisch dargestellt, ein diese verbindendes Gehäuse, das weitere Verspiegelungen aufweist, wird nicht offenbart.

Aus der US 1 935 729 A ist ein Reflektorstrahler mit einem kombinierten Reflektor aus einem zentralen Hohlspiegel und mehreren Rotationsellipsoidenabschnitten für punktförmige Lichtquellen bekannt. Jeder Rotationsellipsoid ist einmal schräg zu seiner Hauptachse geschnitten. Die Schnittebene verläuft vertikal zwischen den Außenrändern von Apertur und zentralem Hohlspiegel und ergibt sich aus deren konstruktivem Zusammenwirken. Die Schnittebenen aller Rotationsellipsoidenabschnitte umgeben unmittelbar den gebündelten Lichtstrahl. Da dessen Intensität aufgrund der Reflexion ausschließlich durch die Rotationsellipsoidenabschnitte aber stark peripher ausgebildet ist, ist eine zusätzliche zentrale Lichtquelle im zentralen Hohlspiegel vorgesehen.

Der der Erfindung nächstliegende Stand der Technik wird in der DE 10 2006 044 019 A1 offenbart, deren vollständiger Offenbarungsgehalt in die vorliegende Erfindung einfließen soll. Bei dem bekannten Reflektorstrahler mit den eingangs aufgezählten Merkmalen liegen jedoch die Längsschnittebenen der Rotationsellipsoidenabschnitte und die Schnittebene des zentralen Hohlspiegels in einer gemeinsamen Grundebene, in der auch alle Brennpunkte der genannten Komponenten liegen. Dadurch ergibt sich eine starre Konstellation zwischen den genannten Komponenten, die keine Effizienzsteigerung mit einfachen Mitteln zulässt. Weiterhin ist der gewölbte zentrale Hohlspiegel aus einem beliebigen Hohlkörper mit konkaven Spiegelflächen mit zumindest einem Brennpunkt in der Schnittebene gebildet. Des Weiteren können die Begrenzungsflächen der Rotationsellipsoidenabschnitte und des zentralen Hohlspiegels des bekannten Reflektorstrahlers zur Reflexion von ungenutzter, nicht in die Hauptabstrahlrichtung abgestrahlte Strahlung verspiegelt sein, nicht aber die Apertur. Somit kann nur die gemeinsame Grundebene verspiegelt sein. Da diese jedoch parallel zur Querschnittsebene der Apertur verläuft, ergibt sich durch eine solche Verspiegelungsmaßnahme keine wesentliche Effizienzsteigerung, da nur ein geringer Teil der divergierten Strahlung auf die Apertur gelenkt werden kann.

### Aufgabenstellung

Die **Aufgabe** für die vorliegende Erfindung ist daher darin zu sehen, eine solche Weiterbildung des bekannten Reflektorstrahlers anzugeben, mit der die Effizienz bei der Erzeugung eines in eine Hauptabstrahlrichtung gerichteten Strahls mit einfachen Mitteln noch weiter gesteigert werden kann. Die erfindungsgemäße **Lösung** für diese Aufgabe ist dem Hauptanspruch zu entnehmen. Vorteilhafte Weiterbildungen des erfindungsgemäßen Reflektorstrahlers sind in den Unteransprüchen aufgezeigt und werden im Folgenden im Zusammenhang mit der Erfindung näher erläutert.

Der Reflektorstrahler ist erfindungsgemäß dadurch gekennzeichnet, dass die Längsschnittebene der Rotationsellipsoidenabschnitte und die Schnittebene des Hohlspiegels in Abhängigkeit von der Abstrahlcharakteristik der Strahlungsquellen unter gleichen oder unterschiedlichen Kippwinkel zwischen 0° und 90° im Brennpunkt des Hohlspiegels zueinander angeordnet sind. Weiterhin sind die Apertur von einem ersten Ringreflektor und der Hohlspiegel von einem an seine Schnittebene in Richtung auf die Apertur anschließenden zweiten Ringreflektor als weitere innere Verspiegelungen umgeben. Dabei ist erfindungsgemäß der Wandverlauf des ersten und zweiten Ringreflektors so gestaltet, dass auftreffende Strahlen in die Hauptabstrahlrichtung des Reflektorstrahlers oder in den Bereich des Brennpunkts des Hohlspiegels reflektiert werden.

Durch die erfindungsgemäße Verkippung der Rotationsellipsoidenabschnitte zum Hohlspiegel können verschiedene optische Charakteristiken der Strahlungsquellen effizienter genutzt werden. Dabei ist für eine optimale Anpassung die zugrunde liegende Abstrahlcharakteristik der verwendeten Strahlungsquelle zu berücksichtigen. Durch die erfindungsgemäße Verkippung jedes Rotationsellipsoidenabschnitts wird die Umgebung des Hohlspiegels segmentiert. Jedes Segment umfasst einen Rotationsellipsoidenabschnitt. Dabei kann der Kippwinkel für alle Rotationsboloidenabschnitte gleich sein, insbesondere wenn die zugehörigen Strahlungsquellen eine gleiche Abstrahlcharakteristik aufweisen. Ist dies nicht der Fall, kann jeder Rotationsellipsoidenabschnitt unter einem anderen Kippwinkel zum zentralen Hohlspiegel verkippt werden. Durch die Verkippung werden die auf die Rotationsellipsoidenabschnitte auftreffenden Strahlen in einem gegenüber einer ungekippten Anordnung deutlich günstigeren Winkel in den zentralen Hohlspiegel projiziert. Dies hängt damit zusammen, dass flach in die Rotationsellipsoidenabschnitte eingestrahlte Strahlen bei der Reflexion überwiegend nur den Randbereich des zentralen Reflektors treffen, in dem Abbildungsfehler zunehmen, die die Gesamteffizienz des Reflektorstrahlers vermindern. Bevorzugt und vorteilhaft liegt der Kippwinkel zwischen den Längsschnittebenen der Rotationsellipsoidenabschnitte und der Schnittebene des Hohlspiegels zwischen 20° und 45°. Besonders günstig für die Effizienz ist ein Kippwinkel zwischen 25° und 40°.

Zur weiteren Effizienzverbesserung können in den gekippten Rotationsellipsoidenabschnitten bevorzugt und vorteilhaft auch noch die Strahlungsquellen geneigt angeordnet sein. Vorteilhaft und bevorzugt können daher die Strahlungsquellen in Abhängigkeit von der Abstrahlcharakteristik zur Schnittebene des Hohlspiegels unter gleichen oder unterschiedlichen Neigungswinkeln zwischen 0° und 80°, vorzugsweise zwischen 10° und 45°, insbesondere um 35°, geneigt sein. Dabei können wieder gleiche Neigungswinkel für Strahlungsquellen mit gleicher Abstrahlcharakteristik und unterschiedliche Neigungswinkel für Strahlungsquellen mit unterschiedlicher Abstrahlcharakteristik gewählt werden. Die genannten bevorzugten Kipp- und Neigungswinkel gelten insbesondere für bei der Erfindung bevorzugt und vorteilhaft eingesetzte Leuchtdioden als Strahlungsquellen mit einer kegelförmigen Abstrahlcharakteristik von +/- 60° von der zentralen Abstrahlachse. Ansonsten können optimale Kipp- und Neigungswinkel in Abhängigkeit von der bekannten Abstrahlcharakteristik der Strahlungsquelle vom Fachmann durch Simulationsrechnungen ermittelt werden. Im Gegensatz zu dem bekannten Reflektorstrahler mit unter stumpfen (>90°) Winkeln verkippten Strahlungsquellen werden die Strahlungsquellen bei der Erfindung unter spitzen (< 90°) Neigungswinkeln zur Schnittebene des Hohlspiegels verkippt.

Bei dem Reflektorstrahler nach der Erfindung kann der Hohlspiegel vorteilhaft und bevorzugt paraboloid, sphärisch oder ellipsoid oder in linear ausgezogener Form davon ausgebildet sein. Bei einem sphärischen Hohlspiegel kann jeder beliebige Punkt innerhalb der Sphäre, aber außerhalb des Mittelpunkts Brennpunkt sein (Strahlen, die durch den Mittelpunkt als Brennpunkt verlaufen, werden in sich zurückreflektiert). Bei der Erfindung ist festgelegt, dass der Brennpunkt in der Schnittebene der Sphäre zur Bildung der Kugelschale liegt. Bei der linear ausgezogenen Form die genannten Wölbungen ergibt sich eine Brennlinie als Verbindungslinie der Brennpunkte der Grundform. Dabei wird unter dem Begriff "linear ausgezogene Form" diejenige Formgebung verstanden, wenn gedanklich die paraboloide, sphärische oder ellipsoide Grundform entlang einer zentralen Achse aufgeschnitten und gleichmäßig lineare Verlängerungsstücke eingefügt werden. Es ergibt sich eine wannenförmige Form, deren Rundungen entsprechend paraboloid, sphärisch oder ellipsoid verlaufen. Ein zentraler Hohlspiegels (auch mit variabler Exzentrizität bei paraboloidem oder ellipsoidem Querschnitt) hat gegenüber einem konvexen Spiegel diverse Vorteile bezüglich des Reflexionsverhaltens, da keine virtuellen Brennpunkte genutzt werden und somit an der Spiegeloberfläche die Reflexion besser eingestellt werden kann. Dabei können Hohlspiegel auch räumlich relativ klein ausgeführt werden, da nur geringe Schnittanteile der vollständigen Paraboloid-, Sphären- oder Ellipsoidform genutzt werden. Weiterhin ist es möglich, bei einem solchen Hohlspiegel durch Wahl seiner Form als Ellipsoid einen weiteren Brennpunkt zu erzeugen, der dann an einen günstigen Ort gelegt werden kann. Alle Lichtstrahlen aus dem zentralen Hohlspiegel konvergieren um diesen Punkt. Dies ist besonders vorteilhaft für Linsensysteme und führt parallel dazu, dass nur eine relativ kleine Apertur benötigt wird. Die Form des Hohlspiegels kann wiederum in Abhängigkeit von der Abstrahlcharakteristik der eingesetzten Strahlungsquellen, aber auch von den gewählten Kipp- und Neigungswinkeln gewählt werden. Eine besonders hohe Ausbeute ergibt sich, wenn bevorzugt und vorteilhaft bei einem ellipsoiden Hohlspiegel der außerhalb des Hohlspiegels liegende zweite Brennpunkt innerhalb der Apertur oder oberhalb der Apertur außerhalb des Reflektorstrahlers liegt. Analog gilt für einen linear ausgezogenen ellipsoiden Hohlspiegel, dass die außerhalb des Hohlspiegels liegende zweite Brennlinie vorteilhaft in der Apertur liegt, die dann ebenfalls eine linear ausgezogene Form aufweist. Eine optimale Lichtausbeute ergibt sich außerdem, wenn die gesamte eingestrahlte Lichtmenge in die Hauptabstrahlrichtung des Reflektorstrahlers eingekoppelt wird. Vorteilhafterweise ist dazu bei einem paraboloiden, sphärischen oder ellipsoiden Hohlspiegel eine zentrale Abstrahlachse oder bei einer ausgezogenen Form davon eine zentrale Abstrahlfläche des Hohlspiegels in die Hauptabstrahlrichtung ausgerichtet. Nähere Einzelheiten zu den zentralen Abstrahlachse bzw. der zentralen Abstrahlflächen der einzelnen Wölbungsformen sind den Ausführungsbeispielen zu entnehmen. Im Normalfall ist die Hauptabstrahlrichtung der Strahlungsquelle so gewählt, dass diese senkrecht zu der Ebene liegt, gegenüber der die Verkippung der Rotationsellipsoidenabschnitte erfolgt. Durch eine Veränderung des Neigungswinkels der Strahlungsquelle kann erreicht werden, dass der Hauptabstrahlungskegel der Strahlungsquelle zu größeren Teilen auf den entsprechend zugeordneten Rotationsellipsoidenabschnitt trifft und damit weniger Strahlen über andere Wege genutzt werden müssen.

Bei dem bekannten Reflektorstrahler können zwar innere Verspiegelungen vorgesehen sein, diese werden aber nicht weiter beschrieben und lassen aufgrund ihrer möglichen Anordnungen weiterhin einen Großteil der erzeugten Strahlen ungenutzt. Der größte Strahlanteil verlässt den Reflektorstrahler auf direktem Wege von der Strahlungsquelle zur Apertur. Strahlen, die stark von der Hauptabstrahlrichtung abweichen, können kaum genutzt werden. Bei dem erfindungsgemäßen Reflektorstrahler hat kein Strahl mehr die Möglichkeit, den Reflektorstrahler direkt von der Strahlungsquelle aus zu verlassen. Alle möglichen Abstrahlwinkel sind bei der Erfindung durch zusätzliche Spiegelflächen abgedeckt, die dafür sorgen, dass die Strahlung den Reflektorstrahler überwiegend kollimiert und parallel in Richtung der Hauptabstrahlrichtung verlässt. Es ist dafür ein erster Ringreflektor vorgesehen, der die Apertur umgibt. Eine besonders günstige Einkopplung bislang ungenutzter Randstrahlen in die Hauptabstrahlrichtung des Reflektorstrahlers ergibt sich, wenn bevorzugt und vorteilhaft zumindest der erste Ringreflektor einen paraboloiden Wandverlauf aufweist, wobei der Brennpunkt in der Apertur liegt.

Um keinen Lichtstrahl ungenutzt zu lassen, sind bei der Erfindung im Inneren des Reflektorstrahlers verspiegelte Stirnflächen besonderer Ausformung in Form des zweiten Ringreflektors integriert, die einen Teil dieser ungenutzten Strahlen in den zentralen Hohlspiegel umlenken, der diese dann in die Hauptabstrahlrichtung einkoppelt. Zur Lenkung der ungenutzten Strahlen in den zentralen Hohlspiegel ist es besonders vorteilhaft und bevorzugt, wenn der zweite Ringreflektor zumindest abschnittsweise einen paraboloiden oder ellipsoiden Wandverlauf aufweist, wobei der Brennpunkt im Bereich des innerhalb des Hohlspiegels liegenden Brennpunkts liegt. Dabei kann es aus herstellungstechnischen Gründen vorteilhaft sein, wenn der Wandverlauf zumindest abschnittsweise (insbesondere im Gebiet des paraboloiden oder ellipsoiden Verlaufs) aus mehreren geraden, winklig aneinanderstoßenden Flächen zusammengesetzt ist. Mit dem zweiten Ringreflektor mit einem zumindest abschnittsweise paraboloiden oder ellipsoiden Wandverlauf kann insbesondere Strahlung für einen LED-Abstrahlwinkel von 65° bis 70° deutlich besser genutzt werden. Weiter oben wurde bereits ausgeführt, dass Anpassungen an die Abstrahlcharakteristik der verwendeten Strahlungsquellen zu einer optimierten Lichtausbeute führen. Dies gilt auch für die Ausformung des zweiten Ringreflektors in seinem Verlauf in der Radialebene zur Hauptabstrahlrichtung. Deshalb kann der zweite Ringreflektor einen Querschnittsverlauf aufweisen, der entsprechend der Anzahl der vorhandenen Lichtquellen ellipsoide Ausbuchtungen aufweist. Es ergibt sich ein Querschnittsverlauf nach Art eines vielblättrigen Kleeblatts. Dann werden alle Strahlen, die von der Strahlenquelle divergent verlaufen auch dann erfasst, wenn sie vom Brennpunkt des zentralen Hohlspiegels abweichen. Durch die Einbettung des zentralen Hohlspiegels und der Rotationsellipsoidenabschnitte in einen Gehäuseblock entsteht im Inneren des Reflektorstrahlers eine komplexe Konturierung. Diese ermöglicht es, dass der erste und zweite Ringreflektor nicht als eigenständige Komponenten zusätzlich eingebaut werden müssen, sondern bevorzugt und vorteilhaft von verspiegelten Wandungen im Inneren des Reflektorstrahlers gebildet werden können. Weitere Verspiegelungen von Innenflächen können noch zusätzlich vorgesehen sein. Weitere Einzelheiten hierzu sind ebenfalls den Ausführungsbeispielen zu entnehmen.

Neben den Optimierungsmaßnahmen durch Verkippung der Reflexionsebenen und durch zusätzliche Ringreflektoren kann der Reflektorstrahler nach der Erfindung in seiner Abstrahleffizienz auch noch durch konstruktive Optimierungen gesteigert werden. Bevorzugt und vorteilhaft ist es dabei, wenn die Apertur kleiner als der Rotationsellpsoidenabschnitt ist. Beispielsweise kann der Querschnitt der Apertur an der kleinsten Stelle kleiner sein als die Hälfte des Querschnitts des Rotationsellipsoidenabschnitts, gemessen zwischen den Körperkanten. Ein scharf gebündelter kombinierter Strahl in die Hauptabstrahlrichtung benötigt zum Austritt nur eine kleine Apertur. Auch ein zentraler Hohlspiegel mit einem ellipsoiden Verlauf, dessen zweiter Brennpunkt in die Apertur gelegt werden kann, begünstigt eine kleine Apertur. Vorteil einer kleinen Apertur ist die Möglichkeit groß dimensionierter Rotationsellipsoidenabschnitte, die damit einen Großteil der Strahlung in Richtung auf den zentralen Hohlspiegel projizieren können. Hierdurch wird die Effizienz weiter gesteigert und der kleine blinde Fleck im Zentrum der Projektion wird kleiner. Durch eine Anpassung des Aperturdurchmessers (kleinster Durchmesser des paraboloiden ersten Ringreflektors) an den Durchmesser des zweiten Ringreflektors kann die Effizienz durch die maximale Ausnutzung des zentralen Hohlspiegels (Strahlengangsoptimierung) noch gesteigert werden. Weiterhin hängt die Effizienz des beanspruchten Reflektorstrahlers auch von der Auslegung der Rotationsellipsoidenabschnitte ab. Eine Optimierung kann hier erreicht werden, wenn die Rotationsellipsoidenabschnitte ein Verhältnis ihrer kleinen Radien zu ihren großen Radien in einem Bereich von 1:1,4 bis 1:1,7 aufweisen, bevorzugt mit R1= 40 mm und R2=28 mm. Dies gilt insbesondere bei einem Neigungswinkel von LEDs als Strahlungsquelle von 35° und bei einem Radius des sphärischen Hohlspiegels von 32,5 mm... bevorzugt mit R1= 40 mm und R2=28 mm bei einem Modellskalierungsfaktor von 2 (Übertragung vom Modell auf die konkrete Ausführung). Die Radien können aber in weiten Bereichen (R1=20 mm mit R2=6 bis 18 mm; R1=14 bis 26 mm mit R2=12 mm) gewählt werden bei einem Modellskalierungsfaktor von 1. Ein bevorzugtes Verhältnis bildet sich bei einem Modellskalierungsfaktor von 0,5 bis 10 und ist abhängig von der Abstrahlcharakteristik der Strahlungsquellen, bevorzugt wird der Skalierungsfaktor von 2.

Der Reflektorstrahler nach der Erfindung kann beispielsweise für Signalanlagen oder für medizinische Leuchten, als Scheinwerfer für Fahrzeuge oder für Off-Shore-Systeme oder allgemein zum Unterwassereinsatz, beispielsweise für Tauchlampenköpfe, eingesetzt werden. Für derartige Anwendungsfälle ist eine kompakte Ausbildung mit guter Handhabbarkeit von großem Vorteil. Bevorzugt und vorteilhaft ist der Reflektorstrahler nach der Erfindung mehrteilig ausgeführt, wobei bei einer dreiteiligen Ausführung in einem Oberteil die Rotationsellipsoidenabschnitte, die Apertur und der erste Ringreflektor, in einem Mittelteil Ausnehmungen für die Strahlungsquellen und der zweite Ringreflektor und in einem Unterteil der Hohlspiegel angeordnet sind. In einer zweiteiligen Ausführungsform können Mittel- und Unterteil zu einem gemeinsamen Teil zusammengefasst sein. Weiterhin kann der Reflektorstrahler vorteilhaft und bevorzugt ein Deckelteil mit einer transparenten Abdeckung für die Apertur aufweisen. Zur weiteren Kollimierung des erzeugten Strahls ist es dabei vorteilhaft und bevorzugt, wenn die transparente Abdeckung eine strahlmodifizierende Optik, beispielsweise eine Fresnelstruktur oder plan-konvexe Linsen mit glattem Rand oder konkav-konvexe Gläser, aufweist. Ebenso können weitere optische Linsen zur zusätzlichen Strahlbündelung vorgesehen sein. Für Unterwassereinsätze ist es vorteilhaft und bevorzugt, wenn Deckel-, Ober-, Mittel- und Unterteil druckdicht miteinander verbunden sind, beispielsweise durch Schraubverbindungen mit Dichteinlagen. Schließlich können bei dem Reflektorstrahler nach der Erfindung vorteilhaft und bevorzugt als Strahlungsquellen Halogenlampen, Leuchtstofflampen, UV-Lampen oder Leuchtdioden (LED) eingesetzt werden. Es werden also mit dem Reflektorstrahler nach der Erfindung elektromagnetische Strahlen, in der Hauptsache Lichtstrahlen, reflektiert und gebündelt. Leuchtdioden haben eine höhere Lichtausbeute als Glühlampen, sie werden weniger heiß und haben eine entscheidend längere Lebensdauer. Dabei können sie ein- oder mehrfarbig ausgebildet sein und eine kegelförmige Abstrahlcharakteristik von +/- 60° von der zentralen Abstrahlachse aufweisen. Die Leuchtdichte der LEDs ist jedoch deutlich geringer als die von Glühlampen und so begründet sich der Einsatz von mehreren lichtschwächeren Lampen in einem gemeinsamen Reflektorstrahler nach der Erfindung. Weitere Details dazu sind den nachfolgend erläuterten Ausführungsbeispielen zu entnehmen.

### Ausführungsbeispiele

Ausbildungsformen des Reflektorstrahlers nach der Erfindung werden nachfolgend zum weiteren Verständnis der Erfindung anhand der schematischen Figuren näher erläutert. Dabei zeigt
- **Figur 1**: eine perspektivische Gesamtansicht auf den Reflektorstrahler,
- **Figur 2A**: eine Seitenansicht des Reflektorstrahlers,
- **Figur 2B**: einen Längsschnitt durch den Reflektorstrahler,
- **Figur 2C**: ein Detail im Bereich des zweiten Ringreflektors,
- **Figur 3**: einen Längsschnitt durch die einzelnen Komponenten des Reflektorstrahlers in Explosionsdarstellung,
- **Figur 4A**: eine Seitenansicht des Oberteils des Reflektorstrahlers,
- **Figur 4B**: eine Innenansicht des Oberteils des Reflektorstrahlers,
- **Figur 4C**: eine Draufsicht auf das Oberteil,
- **Figur 4D**: einen Längsschnitt durch das Oberteil,
- **Figur 5A**: eine Innenansicht des Mittelteils des Reflektorstrahlers,
- **Figur 5B**: einen Längsschnitt durch das Mittelteil,
- **Figur 6A**: eine Innenansicht des Unterteils des Reflektorstrahlers,
- **Figur 6B**: einen Längsschnitt durch das Unterteil mit sphärischem Hohlspiegel,
- **Figur 6C**: einen Längsschnitt durch das Unterteil mit paraboloidem Hohlspiegel,
- **Figur 6D**: einen Längsschnitt durch das Unterteil mit ellipsoidem Hohlspiegel und
- **Figur 7**: den Strahlengang im Reflektorstrahler.

In einzelnen Figuren nicht gezeigte oder nicht erläuterte Bezugszeichen sind den vorher- oder nachfolgenden Figuren oder Erläuterungen zu entnehmen.

Die **Figur 1** zeigt eine perspektivische Gesamtansicht des Reflektorstrahlers **01** nach der Erfindung. Zu erkennen sind ein Deckelteil **02**, ein Oberteil **03,** ein Mittelteil **04** und ein Unterteil **05** des Reflektorstrahlers **01.** Im gewählten Ausführungsbeispiel sind fünf gleichmäßig um den zentralen Hohlspiegel herum angeordnete Rotationsellipsoidenabschnitte vorgesehen, wodurch sich im Mittelteil **04** die pentagonale Form ergibt. Dabei ist die Darstellung von fünf Rotationsellipsoidenabschnitten nur beispielhaft, gleichermaßen können auch zwei, drei, vier, sechs, sieben bis n Rotationsellipsoidenabschnitte vorgesehen sein, wobei deren Breite abnimmt. Ausführungsformen mit fünf, sechs oder sieben Rotationsellipsoidenabschnitten sind daher zu bevorzugen. Dargestellt sind auch Öffnungen **06** zum Einsatz von Schrauben zur Verbindung der einzelnen Komponenten miteinander.

In der **Figur 2A** ist der Reflektorstrahler **01** von der Seite dargestellt. Zu erkennen ist eine Wellenlinie im Mittelteil **04,** die durch den Anschnitt bedingt ist, der die mehrstrahlige Symmetrie hervorbringt. Die **Figur 2B** zeigt einen Längsschnitt durch den Reflektorstrahler **01** entlang BB gemäß **Figur 2A**. Eingezeichnet ist eine axiale Hauptabstrahlrichtung **07** die im gewählten Ausführungsbeispiel mit der zentralen Achse des Reflektorstrahlers **01** übereinstimmt. Anders orientierte Hauptabstrahlrichtungen, durch eine Apertur **08** hindurchfallen, sind ebenfalls ohne Weiteres realisierbar. Oberteil **03,** Mittelteil **04** und Unterteil **05** bilden zusammen einen kombinierten Reflektor **09.** Dieser besteht im gewählten Ausführungsbeispiel aus fünf Rotationsellipsoidenabschnitte **10,** die jeweils eine Öffnung **11** aufweisen. Die Bildungsgeometrie jedes Rotationsellipsoidenabschnitts **10** ist in **Figur 4D** aufgezeigt. Weiterhin besteht der kombinierte Reflektor **09** aus einem zentralen Hohlspiegel **12** im Unterteil **05** des Reflektorstrahlers **01**. Weiterhin sind Ausnehmungen **13** im Mittelteil **04** mit Öffnungen **06** zur Befestigung dargestellt. Im gewählten Ausführungsbeispiel ist in jeder Ausnehmung **13** eine Strahlungsquelle, beispielsweise eine LED, mit einer Abstrahlrichtung in Richtung auf die Rotationsellpsoidenabschnitte **10** angeordnet. Im Oberteil **03** ist ein erster Ringreflektor **15** mit einem verspiegelten paraboloiden Wandverlauf **34** um die Apertur **09** herum angeordnet. Im Mittelteil **04** ist ein zweiter Ringreflektor **16** oberhalb der Schnittebene **17** des zentralen Hohlspiegels **12** angeordnet. Zumindest in seinem oberen Bereich weist auch der zweite Ringreflektor **16** einen angenähert einen zumindest teilweise paraboloiden (oder auch ellipsoiden) Wandverlauf **34** auf, wobei der Brennpunkt **44** auf dem Brennpunkt **30** des Hohlspiegels **12** oder zumindest in dessen Bereich liegt. Sowohl der erste Ringreflektor **15** als auch der zweite Ringreflektor **16** sind im gezeigten Ausführungsbeispiel von verspiegelten Wandungen **14** im Inneren des Reflektorstrahlers **01** gebildet. In der **Figur 2C** ist der im Ausführungsbeispiel dargestellte Wandverlauf im Detail dargestellt. Für eine vereinfachte Herstellbarkeit ist der Wandverlauf der zweiten Ringreflektors **16** aus mehreren geraden Flächen **18** zusammengesetzt, die die unter stumpfen Winkeln (angedeutet mit x°, y°, z°) aneinander anschließen.

In der **Figur 3** ist die Schnittdarstellung gemäß **Figur 2B** des Reflektorstrahlers **01** aus Deckelteil **02,** Oberteil **03,** Mittelteil **04** und Unterteil **05** dargestellt. Zu erkennen sind Spiegelflächen **20** der Rotationsellpsoidenabschnitte **10** im Oberteil **03** und die Ausnehmungen **13** mit Öffnungen **06** im Mittelteil **04** des Reflektorstrahlers **01.** Alle Teile werden durch Schraubverbindungen in den Öffnungen **06** unter Zwischenlage von Dichtelementen, im Ausführungsbeispiel O-Ringe (nicht dargestellt) in Nuten **47,** druckdicht miteinander verbunden. Weiterhin ist der erste Ringreflektor **15** im Oberteil **03** und der zweite Ringreflektor **16** im Mittelteil **04** oberhalb der Schnittebene **17** des zentralen Hohlspiegels **12** im Unterteil **05** dargestellt. Der zentrale Hohlspiegel **12** weist eine Öffnung **19** auf. Im Deckelteil **02** und im Oberteil **03** sind Ausfräsungen **21** zum Einlegen einer transparenten Abdeckung **45** (gestrichelt dargestellt) der Apertur **08** im Oberteil **03**. Dabei dient die transparente Abdeckung **45** der Druckdichtung und weist im gewählten Ausführungsbeispiel eine den abgestrahlten gebündelten Lichtstrahl zusätzlich kollimierende Fresnelstruktur **46** auf.

Die **Figur 4A** zeigt das Oberteil **03** des Ringreflektors **01** in der Seitenansicht, die **Figur 4B** in der Innenansicht. Deutlich sind die fünf Spiegelflächen **20** der Rotationsellpsoidenabschnitte **10**, die gleichmäßig um die Apertur **08** herum angeordnet sind, zu erkennen. Die **Figur 4C** zeigt eine Aufsicht auf das Oberteil **03.** In der **Figur 4D** ist der Schnitt EE gemäß **Figur 4C** durch das Oberteil **03** dargestellt. Zu erkennen ist der erste Ringreflektor **15** mit dem paraboloiden Wandverlauf. Dabei kann die Parabel unterschiedlich tief in die Apertur **08** eindringen. Der Scheitelpunkt der Parabel hat einen Abstand y vom Scheitelpunkt des Rotationsellpsoidenabschnitts **10,** damit hat die Parabel eine Eindringtiefe **z** in die Apertur **08.** Vorteilhaft ist es, den Brennpunkt **22** der Parabel in die Apertur **08** zu legen. Gebildet ist jeder Rotationsellipsoidenabschnitt **10** aus einem Rotationsellipsoiden **23**, der in einer durch beide Brennpunkte **24**, **25** verlaufenden Längsschnittebene **26** und in einer dazu senkrecht zwischen seinem Mittelpunkt **27** und einem seiner Brennpunkte **24, 25** (bevorzugt **25**) verlaufenden Querschnittebene **28** geschnitten ist. Der Rotationsellpsoidenabschnitt **10** weist einen großen Radius **R1** und einen kleinen Radius **R2** auf. Zwischen dem Mittelpunkt **27** und einem der Brennpunkte **24, 25** liegt der Abstand **v.** Die Längsschnittebene **26** ist zur Schnittebene **17** um **n°** im spitzen Kippwinkel **29** geneigt. Der Brennpunkt **25** des Rotationsellpsoidenabschnitts **10** ist gleichzeitig der Brennpunkt **30** des zentralen Hohlspiegels **12.**

Die **Figur 5A** zeigt den Mittelteil **04** des Reflektorstrahler **01** in der Innenansicht. Zu erkennen sind fünf Ausnehmungen **13** mit jeweils zwei Öffnungen **06** zur Befestigung der Strahlungsquellen. Die **Figur 5B** zeigt den Schnitt JJ gemäß **Figur 5A**. Im gezeigten Ausführungsbeispiel sind die Ausnehmungen **13** und damit die LEDs (oder andere Strahlungsquellen) um m° in einem spitzen Neigungswinkel **31** im Brennpunkt **30** des zentralen Hohlspiegels **12** gegenüber der Schnittebene **17** (die identisch ist mit der unteren Kante **32** des Mittelteils **04** nach dem Zusammenbau aller Teile) geneigt. Der Brennpunkt **30** ist um die Strecke s von einer zentralen Anordnung der LED in den Ausnehmungen **13** entfernt. Die Entfernung von der Ausnehmung **13** zur Spitze der LED bemisst die Strecke **t**.

Die **Figur 6A** zeigt eine Innenansicht des Unterteils **05** des Reflektorstrahlers **01** mit dem zentralen Hohlspiegel **12**. Dieser kann im Querschnitt sphärisch, paraboloid oder ellipsoid ausgeführt sein. In der **Figur 6B** ist ein sphärischer Hohlspiegel **12** mit dem Radius R und der Schnittebene **17** bei R/2 im Schnitt GG gemäß **Figur 6A** dargestellt. Die zentrale Abstrahlachse **33** des sphärischen Hohlspiegels **12** verläuft durch den Brennpunkt **30** des Kreises **35** und steht senkrecht auf der Schnittebene **17** durch den Kreis **35.** Im gezeigten Ausführungsbeispiel liegt der Brennpunkt **30** bei **R/2**. Er kann zwischen 0 und **R** liegen und ist definiert als der Schnittpunkt der Schnittebene **17** mit dem Radius **R.** Die **Figur 6C** zeigt den Schnitt mit einem paraboloiden Hohlspiegel **12.** Die Schnittebene **17** hat den Abstand u vom Scheitelpunkt der Parabel **36.** Dabei ist **u** gleichzeitig der Abstand zum Brennpunkt **30.** Die zentrale Abstrahlachse **33** des paraboloiden Hohlspiegels **12** verläuft durch den gewählten Brennpunkt **30** (Schnittpunkt Schnittebene **17** mit Radius **R**, beispielsweise bei **R/2**) und steht senkrecht auf der Schnittebene **17**. Die **Figur 6D** zeigt den Schnitt mit einem ellipsoiden Hohlspiegel **12.** Die Ellipse **37** hat den großen Radius **R1** und den kleinen Radius **R2**. Der Abstand des Mittelpunkts **38** von der Schnittebene **17** bemisst die Strecke **q.** Die zentrale Abstrahlachse **33** verläuft durch den Mittelpunkt **38** und steht senkrecht auf der Schnittebene **17** bzw. verläuft durch die beiden Brennpunkte **30, 39** der Ellipse **37.** Die zentralen Abstrahlachse **33** ist in der Regel mit der Hauptabstrahlrichtung **07** (vergleiche **Figur 2B****)** kongruent, spezielle Anwendungsfälle können aber Winkelabweichungen erfordern (vergleiche **Figur 2B**).

Der in verschiedenen Querschnittsformen ausführbare Hohlspiegel **12** ist in den Ausführungsbeispielen immer mit einem kreisförmigen Querschnitt in der anderen Ebene dargestellt. Ebenso sind aber ausgezogene Formen der verschiedenen Querschnitte in der anderen Ebene möglich. Die jeweilige eindimensionale Abstrahlachse durch den Brennpunkt wird dann lediglich zur zweidimensionalen Abstrahlfläche mit gleicher Ausrichtung mit einer entsprechenden Brennlinie erweitert. An den Reflexionsverhältnissen im Reflektorstrahler **01** ändert sich nichts. Ausgezogene Formen des zentralen Hohlspiegels sind insbesondere bei einer größeren Anzahl von Strahlungsquellen und damit von Rotationsellipsoidenabschnitten aus Anordnungsgründen von Vorteil (vergleiche auch die der Erfindung nächstliegende DE 10 2006 044 019 B4).

In der **Figur 7** ist der Strahlengang im Reflektorstrahler **01** nach der Erfindung mit um den Kippwinkel **29** gekippten Rotationsellipsoidenabschnitten **10,** erstem Ringreflektor **15** und zweitem Ringreflektor **16** am Schnitt BB gemäß **Figur 2B** dargestellt. Deutlich ist zu erkennen, dass kein Lichtstrahl, der von der Strahlungsquelle **40** ausgeht, den Reflektorstrahler **01** auf direktem Wege durch die Apertur **08** verlässt, sodass insbesondere auch ansonsten ungenutzte, diffuse Randstrahlen in die Hauptabstrahlrichtung **07** (vergleiche **Figur 2B**) eingekoppelt werden. In einem ersten Abstrahlwinkelbereich **41** werden die Strahlen vom zugehörigen Rotationsellipsoidenabschnitt **10** in den zentralen Hohlspiegel **12** und von dort durch den Brennpunkt **30** durch die Apertur **08** geleitet. In einem zweiten Abstrahlwinkelbereich **42** werden die Strahlen vom ersten Ringreflektor **15** durch die Apertur **08** geleitet. In einem dritten Abstrahlwinkelbereich **43** werden die Strahlen vom zweiten Ringreflektor **16** in den zentralen Hohlspiegel **12** und von dort durch die Apertur **08** geleitet. Dadurch wird der Abstrahlbereich der Strahlungsquelle **40** zu zumindest 80% ausgenutzt. Die verbleibenden 20% werden als diffuse Strahlung durch die Apertur **08** gelenkt und tragen nicht unbedingt zur Hauptabstrahlrichtung **07** bei. Die Angaben gelten aber bei einer Strahlungsquelle **40** mit einer idealen Halbkugelabstrahlung unter 180°. Richtcharakteristiken herkömmlicher Strahlungsquellen, beispielsweise LEDs, liegen jedoch bei +/- 60° von ihrer Hauptachse, sodass hier eine bessere Ausnutzung der ausgesendeten Strahlung durch den Reflektorstrahler **01** nach der Erfindung gegeben ist. Dieser weist damit eine besonders hohe Effizienz auf. Stark gebündelte Strahlen mit hoher Intensität können bei einer nur handgroßen Dimensionierung des Reflektorstrahlers **01** nach der Erfindung für verschiedene Anwendungen zur Verfügung gestellt werden.

### Bezugszeichenliste

- **01**: Reflektorstrahler
- **02**: Deckelteil
- **03**: Oberteil
- **04**: Mittelteil
- **05**: Unterteil
- **06**: Öffnung
- **07**: Hauptabstrahlrichtung
- **08**: Apertur
- **09**: kombinierter Reflektor
- **10**: Rotationsellipsoidenabschnitt
- **11**: Öffnung von 10
- **12**: zentraler Hohlspiegel
- **13**: Ausnehmung für 40
- **14**: verspiegelte Wandung von 15, 16
- **15**: erster Ringreflektor
- **16**: zweiter Ringreflektor
- **17**: Schnittebene von 12
- **18**: gerade Fläche für 16
- **19**: Öffnung von 12
- **20**: Spiegelfläche von 10
- **21**: Ausfräsung
- **22**: Brennpunkt von 15
- **23**: Rotationsellipsoid
- **24**: innerer Brennpunkt von 10
- **25**: äußerer Brennpunkt von 10
- **26**: Längsschnittebene von 10
- **27**: Mittelpunkt von 23
- **28**: Querschnittebene von 10
- **29**: Kippwinkel zwischen 10 und 12
- **30**: Brennpunkt von 12
- **31**: Neigungswinkel zwischen 13 bzw. 40 und 12
- **32**: untere Kante von 05
- **33**: zentrale Abstrahlachse von 12
- **34**: Wandverlauf von 15, 16
- **35**: Kreis
- **36**: Parabel
- **37**: Ellipse
- **38**: Mittelpunkt von 37
- **39**: äußerer Brennpunkt von 37
- **40**: Strahlungsquelle
- **41**: erster Abstrahlwinkelbereich (für 12)
- **42**: zweiter Abstrahlwinkelbereich (für 15)
- **43**: dritter Abstrahlwinkelbereich (für 16)
- **44**: Brennpunkt von 16
- **45**: transparente Abdeckung
- **46**: Fresnelstruktur
- **47**: Nut (für O-Ring)

## Patentansprüche

1. Reflektorstrahler (01), der der Erzeugung eines in eine Hauptabstrahlrichtung (07) gerichteten Strahls dient, mit
• einem kombinierten Reflektor (09) aus
• zwei oder mehr verspiegelten Rotationsellipsoidenabschnitten (10), jeweils eine Öffnung (11) aufweisend und gebildet aus einem Rotationsellipsoiden (23), der in einer durch beide Brennpunkte (24, 25) verlaufenden Längsschnittebene (26) und in einer dazu senkrecht zwischen seinem Mittelpunkt (27) und einem seiner Brennpunkte (24, 25) verlaufenden Querschnittebene (28) geschnitten ist,
• wobei der eine Brennpunkt (24) innerhalb und der andere Brennpunkt (25) außerhalb jedes Rotationsellipsoidenabschnitts (10) liegt, und
• einem eine Öffnung (19) aufweisenden zentralen Hohlspiegel (12), gebildet aus einem zumindest einen Brennpunkt (30) aufweisenden, in einer Schnittebene (17) geschnittenen Hohlkörper (35, 36, 37), wobei
• die Öffnung (11) der Rotationsellipsoidenabschnitte (10) und die Öffnung (19) des Hohlspiegels (12) einander entgegengerichtet angeordnet sind,
• die außerhalb liegenden Brennpunkte (25) der Rotationsellipsoidenabschnitte (10) und der Brennpunkt (30) des Hohlspiegels (12) zusammenfallen und
• die Rotationsellipsoidenabschnitte (10) gleichmäßig verteilt um den Hohlspiegels (12) herum angeordnet sind,
• einer gegenüber dem Hohlspiegel (12), auf der Seite der Rotationsellipsoidenabschnitte (10) angeordneten Apertur (08),
• zumindest zwei, jeweils im innerhalb des Rotationsellipsoidenabschnitts (10) liegenden Brennpunkt (24) angeordneten Strahlungsquellen (40) mit bekannter Abstrahlcharakteristik, und mit
• weiteren inneren Verspiegelungen,
**dadurch gekennzeichnet, dass**
• die Längsschnittebenen (26) der Rotationsellipsoidenabschnitte (10) und die Schnittebene (17) des Hohlspiegels (12) in Abhängigkeit von der Abstrahlcharakteristik der Strahlungsquellen (40) unter gleichen oder unterschiedlichen Kippwinkeln (29) zwischen 0° und 90° im Brennpunkt (30) des Hohlspiegels (12) zueinander angeordnet sind,
und dass
• die Apertur (08) von einem ersten Ringreflektor (15) und der Hohlspiegel (12) von einem an seine Schnittebene (17) in Richtung auf die Apertur (08) anschließenden zweiten Ringreflektor (16) als weitere innere Verspiegelungen umgeben sind,
• wobei der Wandverlauf (34) des ersten und zweiten Ringreflektors (15, 16) so gestaltet ist, dass auftreffende Strahlen in die Hauptabstrahlrichtung (07) des Reflektorstrahlers (01) oder in den Bereich des Brennpunkts (30) des Hohlspiegels (12) reflektiert werden.

2. Reflektorstrahler (01) nach Anspruch 1,
**dadurch gekennzeichnet, dass**
der Kippwinkel (29) zwischen den Längsschnittebenen (26) der Rotationsellipsoidenabschnitte (10) und der Schnittebene (17) des Hohlspiegels (12) zwischen 20° und 45°, vorzugsweise zwischen 25° und 40°, liegt.

3. Reflektorstrahler (01) nach Anspruch 1 oder 2,
**dadurch gekennzeichnet, dass**
die Strahlungsquellen (40) Abhängigkeit von der Abstrahlcharakteristik zur Schnittebene (17) des Hohlspiegels (12) unter gleichen oder unterschiedlichen Neigungswinkeln (31) zwischen 0° und 80°, vorzugsweise zwischen 10° und 45°, insbesondere um 35°, geneigt sind.

4. Reflektorstrahler (01) nach zumindest einem der vorangehenden Ansprüche,
**dadurch gekennzeichnet, dass**
der Hohlspiegel (12) sphärisch (35), wobei der Brennpunkt (30) in der Schnittebene (17) liegt, paraboloid (36) oder ellipsoid (37) oder in linear ausgezogener Form davon ausgebildet ist, wobei bei der linear ausgezogenen Form eine Brennlinie als Verbindungslinie der Brennpunkte (30) gebildet ist.

5. Reflektorstrahler (01) nach Anspruch 4,
**dadurch gekennzeichnet, dass**
bei einem sphärischen (35), paraboloiden (36) oder ellipsoiden (37) Hohlspiegel (12) eine zentrale Abstrahlachse (33) oder bei einer ausgezogenen Form davon eine zentrale Abstrahlfläche des Hohlspiegels (12) in die Hauptabstrahlrichtung (07) ausgerichtet ist.

6. Reflektorstrahler (01) nach Anspruch 4 oder 5,
**dadurch gekennzeichnet, dass**
bei einem ellipsoiden (37) Hohlspiegel (12) ein außerhalb des Hohlspiegels (12) liegender Brennpunkt (39) oder bei der linear ausgezogenen Form davon die außerhalb des Hohlspiegels (12) liegende Brennlinie innerhalb der Apertur (08) oder oberhalb der Apertur (08) außerhalb des Reflektorstrahler (01) liegt.

7. Reflektorstrahler (01) nach zumindest einem der vorangehenden Ansprüche,
**dadurch gekennzeichnet, dass**
zumindest der erste Ringreflektor (15) einen paraboloiden Wandverlauf (34) aufweist, wobei der Brennpunkt (22) in der Apertur (08) liegt.

8. Reflektorstrahler (01) nach zumindest einem der vorangehenden Ansprüche,
**dadurch gekennzeichnet, dass**
der zweite Ringreflektor (16) einen zumindest abschnittsweisen paraboloiden oder ellipsoiden Wandverlauf (34) aufweist, wobei der Brennpunkt (44) im Bereich des Brennpunkts (30) des Hohlspiegels (12) liegt.

9. Reflektorstrahler (01) nach Anspruch 8,
**dadurch gekennzeichnet, dass**
der Wandverlauf (34) des zweiten Ringreflektors (16) zumindest abschnittsweise aus mehreren geraden, winklig aneinanderstoßenden Flächen (18) zusammengesetzt ist.

10. Reflektorstrahler (01) nach zumindest einem der vorangehenden Ansprüche,
**dadurch gekennzeichnet, dass**
der erste und zweite Ringreflektor (15, 16) von verspiegelten Wandungen (14) im Inneren des Reflektorstrahlers (01) gebildet sind.

11. Reflektorstrahler (01) nach zumindest einem der vorangehenden Ansprüche,
**dadurch gekennzeichnet, dass**
die Apertur (08) kleiner als der Rotationsellpsoidenabschnitt (10) ist.

12. Reflektorstrahler (01) nach zumindest einem der vorangehenden Ansprüche,
**dadurch gekennzeichnet, dass**
der Reflektorstrahler (01) mehrteilig ausgeführt ist, wobei bei einer dreiteiligen Ausführung in einem Oberteil (03) die Rotationsellipsoidenabschnitte (10), die Apertur (08) und der erste Ringreflektor (15), in einem Mittelteil (04) Ausnehmungen (13) für die Strahlungsquellen (40) und der zweite Ringreflektor (16) und in einem Unterteil (05) der Hohlspiegel (12) angeordnet sind.

13. Reflektorstrahler (01) nach zumindest einem der vorangehenden Ansprüche,
**dadurch gekennzeichnet, dass**
der Reflektorstrahler (01) ein Deckelteil (02) mit einer transparenten Abdeckung (45) für die Apertur (08) aufweist.

14. Reflektorstrahler (01) nach Anspruch 13,
**dadurch gekennzeichnet, dass**
die transparente Abdeckung (45) eine strahlmodifizierende Optik, beispielsweise eine Fresnelstruktur (46), aufweist.

15. Reflektorstrahler (01) nach Anspruch 12, 13 und 14,
**dadurch gekennzeichnet, dass**
transparente Abdeckung (45), Deckel-, Ober-, Mittel- und Unterteil (02, 03, 04, 05) druckdicht gegenüber dem Innenraum des Reflektorstrahlers (01) miteinander verbunden sind.

16. Reflektorstrahler (01) nach zumindest einem der vorangehenden Ansprüche,
**dadurch gekennzeichnet, dass**
die Strahlungsquellen (40) von Halogenlampen, Leuchtstofflampen, UV-Lampen oder Leuchtdioden gebildet sind.

17. Reflektorstrahler (01) nach Anspruch 16,
**dadurch gekennzeichnet, dass**
die Leuchtdioden als Strahlungsquellen (40) ein- oder mehrfarbig ausgebildet sind und eine kegelförmige Abstrahlcharakteristik von +/- 60° von ihrer zentralen Abstrahlachse aufweisen.

## Claims

1. Reflector emitter (01) which generates a beam which is directed in the main emission direction (07) with
• a combined reflector (09) comprised of
• two or more mirror-coated rotational ellipsoid sections (10), each having an aperture (11) and being formed by an ellipsoid of rotation (23) which is cut in a longitudinal plane (26) running through both focal points (24, 25) and in a cross-sectional plane (28) perpendicular to the latter between its centre point (27) and one of its focal points (24, 25),
• where one of the focal points (24) is inside and the other focal point (25) outside each rotational ellipsoid section (10), and
• a central concave mirror (12) which has an aperture (19) and is formed by a hollow body (35, 36, 37) which has at least one focal point (30) and is cut in a sectional plane (17), where
• the aperture (11) of the rotational ellipsoid sections (10) and the aperture (19) of the concave mirror (12) are arranged so as to be facing each other,
• the outside focal points (25) of the rotational ellipsoid sections (10) and the focal point (30) of the concave mirror (12) coincide and
• the rotational ellipsoid sections (10) are evenly distributed around the concave mirror (12),
• an aperture (08) located opposite the concave mirror (12), on the side of the rotational ellipsoid sections (10),
• at least two emission sources (40) with known radiation characteristic, each arranged within the focal point (24) located inside the rotational ellipsoid section (10), and with
• further internal mirror coatings,
**wherein**
• the longitudinal planes (26) of the rotational ellipsoid sections (10) and the cross-sectional plane (17) of the concave mirror (12) are arranged at the same angle or different angles of inclination (29) between 0° and 90° to each other, depending on the radiation characteristic of the emission source (40), at the focal point (30) of the concave mirror (12), and
• the aperture (08) is surrounded by a first annular reflector (15), and the concave mirror (12) is surrounded by a second annular reflector (16) adjoining its cross-sectional plane (17) in the direction of the aperture (08) as further inner mirror coatings,
• where the wall curvature (34) of the first and second annular reflectors (15, 16) is formed in such a way that incident rays are reflected into the main emission direction (07) of the reflector emitter (01) or into the region of the focal point (30) of the concave mirror (12).

2. The reflector emitter (01) according to Claim 1,
**wherein**
the angle of inclination (29) between the longitudinal planes (26) of the rotational ellipsoid sections (10) and the cross-sectional plane (17) of the concave mirror (12) is between 20° and 45°, preferably between 25° and 40°.

3. The reflector emitter (01) according to Claim 1 or 2,
**wherein**
depending on the radiation characteristic, the emission sources (40) are inclined to the cross-sectional plane (17) of the concave mirror (12) at the same or different angles of inclination (31) between 0° and 80°, preferably between 10° and 45°, in particular at 35°.

4. The reflector emitter (01) according to at least one of the above Claims,
wherein
the concave mirror (12) has a spherical (35) form, in which case the focal point (30) lies in the cross-sectional plane (17), a paraboloid (36) or ellipsoid (37) form or an elongated form thereof, where, in the case of the elongated form, a focal line is formed by the line connecting the focal points (30).

5. The reflector emitter (01) according to Claim 4,
wherein
for a spherical (35), paraboloid (36) or ellipsoid (37) concave mirror (12), a central emission axis (33), or in the case of an elongated form thereof, a central emission surface of the concave mirror (12), is directed in the main emission direction (07).

6. Reflector emitter (01) according to Claim 4 or 5,
wherein
for an ellipsoid (37) concave mirror (12), a focal point (39) located outside the concave mirror (12), or in the case of the elongated form thereof, the focal line located outside the concave mirror (12), is located within the aperture (08) or above the aperture (08) outside the reflector emitter (01).

7. The reflector emitter (01) according to at least one of the above Claims,
wherein
at least the first annular reflector (15) has a paraboloid wall curvature (34), the focal point (22) being located in the aperture (08).

8. The reflector emitter (01) according to at least one of the above Claims,
wherein
the second annular reflector (16) has a paraboloid or ellipsoid wall curvature (34) at least in sections, the focal point (44) being located in the region of the focal point (30) of the concave mirror (12).

9. The reflector emitter (01) according to Claim 8,
**wherein**
the wall curvature (34) of the second annular reflector (16) is comprised at least in sections of several straight surfaces (18) which meet each other at an angle.

10. The reflector emitter (01) according to at least one of the above Claims,
**wherein**
the first and second annular reflectors (15, 16) are formed by mirror-coated walls (14) in the interior of the reflector emitter (01).

11. The reflector emitter (01) according to at least one of the above Claims,
**wherein**
the aperture (08) is smaller than the rotational ellipsoid section (10).

12. The reflector emitter (01) according to at least one of the above Claims,
**wherein**
the reflector emitter (01) is formed from a number of parts, a three-part embodiment having a top part (03) with the rotational ellipsoid sections (10), the aperture (08) and the first annular reflector (15); a central part (04) with recesses (13) for the emission sources (40) and the second annular reflector (16); and a bottom part (05) with the concave mirror (12).

13. The reflector emitter (01) according to at least one of the above Claims,
**wherein**
the reflector emitter (01) has a lid (02) with a transparent cover (45) for the aperture (08).

14. The reflector emitter (01) according to Claim 13,
**wherein**
the transparent cover (45) has a beam-modifying optical system, for example a Fresnel structure (46).

15. The reflector emitter (01) according to Claims 12, 13 and 14,
**wherein**
the transparent cover (45), lid, top, central and bottom parts (02, 03, 04, 05) are connected to each other so as to be pressure-tight with respect to the interior of the reflector emitter (01).

16. The reflector emitter (01) according to at least one of the above Claims,
wherein
the emission sources (40) consist of halogen lamps, fluorescent lamps, UV lamps or light-emitting diodes.

17. The reflector emitter (01) according to Claim 16,
wherein
the light-emitting diodes are monochromatic or polychromatic emission sources (40) and have a conical radiation characteristic of +/- 60° from their central emission axis.

## Revendications

1. Émetteur à réflecteurs (01) servant à générer un faisceau dirigé dans une direction de rayonnement principale (07), avec
• Un réflecteur combiné (09), composé
• de deux ou plusieurs sections ellipsoïdales de révolution formant miroir (10), présentant chacune un orifice (11) et chacune composée d'un ellipsoïde de révolution (23) coupé dans un plan longitudinal (26) traversant les deux points focaux (24, 25) et perpendiculairement à cela dans un plan transversal (28) passant entre son centre (27) et l'un de ses points focaux (24, 25),
• l'un des deux points focaux (24) étant situé à l'intérieur, et l'autre point focal (25) à l'extérieur de chaque section ellipsoïdale de révolution (10), et
• d'un miroir concave central (12) présentant un orifice (19) et composé d'un corps creux (35, 36, 37) coupé dans un plan de coupe (17) et présentant au moins un point focal (30),
• l'orifice (11) des sections ellipsoïdales de révolution (10) et l'orifice (19) du miroir concave (12) étant disposés dans des directions opposées l'une à l'autre,
• les points focaux (25) situés à l'extérieur des sections ellipsoïdales de révolution (10) et le point focal (30) du miroir concave (12) coïncidant, et
• les sections ellipsoïdales de révolution (10) étant disposées de manière à être uniformément réparties autour du miroir concave (12),
• Une ouverture (08) disposée en face du miroir concave (12) du côté des sections ellipsoïdales de révolution (10),
• Au moins deux sources de rayonnement (40) avec caractéristiques de rayonnement connues, chacune disposée dans le point focal (24) situé à l'intérieur de la section ellipsoïdale de révolution (10), et avec
• Des couches intérieures réfléchissantes supplémentaires,
**caractérisé en ce que**
• en fonction des caractéristiques de rayonnement des sources de rayonnement (40), les plans de coupe longitudinale (26) des sections ellipsoïdales de révolution (10) et le plan de coupe (17) du miroir concave (12) sont disposés l'un par rapport à l'autre dans des angles de basculement identiques ou différents (29) compris entre 0° et 90° dans le point focal (30) du miroir concave (12),
et **en ce que**
• l'ouverture (08) est entourée d'un premier réflecteur annulaire (15), et le miroir concave (12) est entouré d'un second réflecteur annulaire (16) rattaché à son plan de coupe (17) en direction de l'ouverture (08), comme couches intérieures réfléchissantes supplémentaires,
• le tracé de la paroi (34) du premier et du second réflecteur annulaire (15, 16) étant conçu de manière à ce que les rayons incidents soient renvoyés dans la direction de rayonnement principale (07) de l'émetteur à réflecteurs (01) ou dans la zone du point focal (30) du miroir concave (12).

2. Émetteur à réflecteurs (01) selon la revendication 1,
**caractérisé en ce que**
l'angle de basculement (29) entre les plans de coupe longitudinale (26) des sections ellipsoïdales de révolution (10) et le plan de coupe (17) du miroir concave (12) est compris entre 20° et 45°, de préférence entre 25° et 40°.

3. Émetteur à réflecteurs (01) selon la revendication 1 ou 2,
**caractérisé en ce que**
en fonction des caractéristiques de rayonnement, les sources de rayonnement (40) sont inclinées vers le plan de coupe (17) du miroir concave (12) dans des angles d'inclinaison (31) identiques ou différents compris entre 0° et 80°, de préférence entre 10° et 45°, en particulier de près de 35°.

4. Émetteur à réflecteurs (01) selon au moins l'une des revendications précédentes,
**caractérisé en ce que**
le miroir concave (12) a une forme sphérique (35), le point focal (30) étant situé dans le plan de coupe (17), paraboloïdale (36) ou ellipsoïdale (37) ou une conception linéairement allongée de l'une de ces formes, un axe focal servant de ligne de liaison entre les points focaux (30) étant formé dans le cas d'une conception linéairement allongée.

5. Émetteur à réflecteurs (01) selon la revendication 4,
**caractérisé en ce que**
en cas de miroir concave (12) sphérique (35), paraboloïdal (36) ou ellipsoïdal (37), un axe de rayonnement central (33) ou, en cas de forme allongée, une surface de rayonnement centrale du miroir concave (12) pointe dans la direction de rayonnement principale (07).

6. Émetteur à réflecteurs (01) selon la revendication 4 ou 5,
**caractérisé en ce que**
en cas de miroir concave (12) ellipsoïdal (37), un point focal (39) situé à l'extérieur du miroir concave (12) ou, dans le cas de la conception linéairement allongée de celui-ci, l'axe focal se trouvant en dehors du miroir concave (12) est situé à l'intérieur de l'ouverture (08) ou au-dessus de l'ouverture (08) à l'extérieur de l'émetteur à réflecteurs (01).

7. Émetteur à réflecteurs (01) selon au moins l'une des revendications précédentes,
**caractérisé en ce que**
au moins le premier réflecteur annulaire (15) présente un tracé de paroi paraboloïdal (34), le point focal (22) étant situé dans l'ouverture (08).

8. Émetteur à réflecteurs (01) selon au moins l'une des revendications précédentes,
**caractérisé en ce que**
le second réflecteur annulaire (16) présente un tracé de paroi au moins partiellement paraboloïdal ou ellipsoïdal (34), le point focal (44) étant situé dans la zone du point focal (30) du miroir concave (12).

9. Émetteur à réflecteurs (01) selon la revendication 8,
**caractérisé en ce que**
le tracé de paroi (34) du second réflecteur annulaire (16) est composé au moins partiellement de plusieurs surfaces rectilignes contiguës les unes aux autres et formant plusieurs angles (18).

10. Émetteur à réflecteurs (01) selon au moins l'une des revendications précédentes,
**caractérisé en ce que**
le premier et le second réflecteur annulaire (15, 16) sont formés par des parois réfléchissantes (14) à l'intérieur de l'émetteur à réflecteurs (01).

11. Émetteur à réflecteurs (01) selon au moins l'une des revendications précédentes,
**caractérisé en ce que**
l'ouverture (08) est plus petite que la section ellipsoïdale de révolution (10).

12. Émetteur à réflecteurs (01) selon au moins l'une des revendications précédentes,
**caractérisé en ce que**
l'émetteur à réflecteurs (01) est réalisé en plusieurs parties, la version à trois parties étant composée d'une partie supérieure (03) comprenant les sections ellipsoïdales de révolution (10), l'ouverture (08) et le premier réflecteur annulaire (15), d'une partie centrale (04) comprenant des évidements (13) pour les sources de rayonnement (40) et le second réflecteur annulaire (16), et d'une partie inférieure (05) comprenant le miroir concave (12).

13. Émetteur à réflecteurs (01) selon au moins l'une des revendications précédentes,
**caractérisé en ce que**
l'émetteur à réflecteurs (01) présente une partie protectrice (02) composée d'un couvercle transparent (45) pour l'ouverture (08).

14. Émetteur à réflecteurs (01) selon la revendication 13,
**caractérisé en ce que**
le couvercle transparent (45) présente une optique modifiant le faisceau, par exemple une structure de Fresnel (46).

15. Émetteur à réflecteurs (01) selon les revendications 12, 13 et 14,
**caractérisé en ce que**
le couvercle transparent (45), la partie protectrice ainsi que les parties supérieure, centrale et inférieure (02, 03, 04, 05) sont reliés de manière étanche à la pression avec l'espace intérieur de l'émetteur à réflecteurs (01).

16. Émetteur à réflecteurs (01) selon au moins l'une des revendications précédentes,
**caractérisé en ce que**
les sources de rayonnement (40) sont formées par des lampes halogène, des lampes fluorescentes, des lampes UV ou des diodes électroluminescentes.

17. Émetteur à réflecteurs (01) selon la revendication 16,
**caractérisé en ce que**
les diodes électroluminescentes en tant que sources de rayonnement (40) sont monochromes ou de plusieurs couleurs et présentent des caractéristiques de rayonnement coniques de +/- 60° partant de leur axe de rayonnement central.
